# FASCICULE DE BREVET EUROPEEN

(11) **EP 1 511 931 B1**
(45) Date de publication et mention de la délivrance du brevet: **21.02.2007**
(21) Numéro de dépôt: 03735460.2
(22) Date de dépôt: 26.05.2003
(51) Int. Cl.: F02M 37/00

(54) **CIRCUIT D INJECTION DE FLUIDE A HAUTE PRESSION**
HOCHDRUCKFLUIDENEINSPRITZSYSTEM
HIGH-PRESSURE FLUID INJECTION CIRCUIT

(30) Priorité: 29.05.2002 IT TO20020453
(43) Date de publication de la demande: 09.03.2005
(73) Titulaire: VHIT S.P.A. VACUUM & HYDRAULIC PRODUCTS ITALY, 26013 Crema (IT)
(72) Inventeur: CADEDDU, Leonardo, I-26013 CREMA (IT)
(74) Mandataire: Hurwic, Aleksander Wiktor
(86) Numéro de dépôt international: PCT/EP2003/005482
(87) Numéro de publication internationale: WO 2003/100245

(56) Documents cités:
- EP-A- 1 052 396
- DE-A- 19 854 551
- DE-C- 19 516 358
- US-A- 4 271 807
- US-A- 5 516 266
- US-A- 5 540 206

## Description

La présente invention concerne un circuit d'injection de fluide à haute pression. L'invention a pour but d'augmenter la performance du circuit d'injection de fluide à haute pression. L'invention est plus particulièrement destinée au domaine de l'automobile mais peut également s'appliquer dans d'autres domaines. Dans le domaine de l'automobile, ce circuit permet d'injecter un fluide à haute pression à l'intérieur d'au moins un cylindre d'un moteur. Dans ce cas, le fluide est un carburant.

Il est connu d'interposer un amortisseur d'onde de pression dans un circuit d'injection de carburant sous haute pression.

Un circuit d'injection de fluide comporte un réservoir de fluide, une pompe hydraulique d'injection de fluide à basse pression (environ 10 bars soit environ 1 000 000 de Pascals) et au moins un injecteur-pompe. Le réservoir, la pompe d'injection et l'injecteur-pompe sont reliés par des conduits permettant au fluide de circuler depuis le réservoir via la pompe d'injection jusqu'à l'injecteur-pompe pour ensuite circuler de nouveau et revenir, pour son surplus, dans le réservoir. La pompe prélève un fluide provenant du réservoir et augmente la pression de ce fluide jusqu'à une basse pression. Dans un exemple, cette basse pression est sous une pression de 10 bars. Ce fluide sous basse pression est ensuite expulsé de la pompe d'injection à travers les conduits. Parmi les conduits du circuit, un distributeur répartit ce fluide sous basse pression à différents injecteurs-pompes. Puis chaque injecteur-pompe augmente la pression jusqu'à 300 bars maximum et l'injecte dans son propre cylindre à la pression de 2050 bars maximum après ouverture d'une électrovanne.

Un circuit d'injection comportant de tels injecteurs-pompes pouvant délivrer un fluide à haute pression présente l'avantage d'être plus performant qu'un circuit comportant une pompe d'injection délivrant une pression d'injection plus faible. Dans un exemple, une haute pression d'injection peut correspondre à environ 2000 bars. Cependant, à haute pression, la pompe ou les conduits du circuit peuvent s'abîmer, et la performance d'un tel circuit diminue sensiblement.

Dans l'invention, on a recherché la cause de ces détériorations et on a cherché en particulier à renforcer les divers éléments du circuit. Ceci a été en vain ou, autrement, à grand frais. On a alors eu l'idée de détecter l'allure temporelle transitoire de la pression régnant dans le circuit lors de son fonctionnement.

Il est apparu alors que la délivrance d'un fluide à haute pression pouvait entraîner la formation d'une onde de pression. Cette onde de pression est la conséquence d'une ouverture et d'une fermeture rapide de l'électrovanne de l'injecteur-pompe. Suite à la fermeture rapide de l'électrovanne, une onde de pression peut naître et se propager le long du fluide, et dans le sens inverse de l'écoulement du fluide.

Cette onde de pression peut également entraîner la formation de pics de pression. Lorsque ces pics de pression sont trop élevés, il peut arriver que ces pics endommagent des éléments contenus dans le circuit d'injection, diminuant les performances du circuit d'injection à haute pression. Par exemple, des pics de pressions de 60 bars peuvent être obtenus pour des pressions délivrées à 2 000 bars et endommager les éléments contenus dans le circuit d'injection.

Dans l'état de la technique, les circuits d'injection de fluide n'étaient pas affectés par cette onde de pression du fait que la mise sous pression du fluide était réalisée à basse pression et du fait que les éléments contenus dans ces circuits étaient suffisamment solides pour ne pas être abîmés par ces ondes de pressions.

Pour limiter l'endommagement des éléments contenus dans un circuit d'injection de fluide sous pression et en particulier de fluide à haute pression, il aurait pu être possible de réaliser des conduits plus larges et plus épais. Cependant cette solution aurait rendu encombrante l'utilisation d'un tel circuit d'injection de fluide dans un véhicule. Elle n'aurait de toute façon pas résolu le problème de la pompe.

Pour atténuer ces ondes de pression potentiellement génératrices de pics de pression, l'invention prévoit en conséquence un amortisseur d'ondes de pression interposé dans les conduits du circuit d'injection de fluide à haute pression. Dans un exemple, cet amortisseur est réalisé de telle manière qu'il oblige le fluide à suivre en plusieurs voies des chemins de longueur différentes. La direction du fluide est telle que le fluide doit passer à travers des sections de passage étroites pour que le mouvement du fluide s'accélère. En s'accélérant ce mouvement de fluide crée des turbulences. Ces turbulences rompent le mouvement régulier du fluide, atténuant alors l'onde de pression et les pics de pression qui en résultent.

Dans cet exemple, l'amortisseur comporte un cylindre, à l'intérieur duquel est disposée une tige. Cette tige est munie de plateaux, lesquels plateaux délimitent des compartiments ouverts. Le fluide circule à travers ces compartiments par l'intermédiaire de sections de passage étroites.

L'invention a donc pour objet un circuit d'injection de fluide à haute pression comportant une pompe d'injection de fluide à basse pression reliée par des conduits à un réservoir d'une part, et à au moins un injecteur-pompe destiné à délivrer le fluide à forte pression d'autre part, caractérisé en ce qu'il comporte un amortisseur d'ondes de pression interposé entre une sortie de la pompe en direction de l'injecteur-pompe et l'injecteur-pompe et en ce que l'amortisseur est placé dans le corps de la pompe.

L'invention sera mieux comprise à la lecture de la description qui suit et à l'examen des figures qui l'accompagnent. Celles-ci ne sont présentées qu'à titre indicatif et nullement limitatif de l'invention. Les figures montrent :
- Figure 1 : une représentation schématique d'un circuit d'injection de fluide à haute pression, selon l'invention ;
- Figure 2 : une représentation graphique d'au moins un ordre de commande d'une électrovanne en fonction du temps, selon l'invention ;
- Figure 3 : une coupe longitudinale d'un amortisseur d'onde de pression, selon l'invention ;
- Figure 4 : une coupe transversale d'un amortisseur d'onde de pression, selon l'invention ;
- Figure 5 : une représentation tridimensionnelle d'un amortisseur d'onde, selon l'invention ;
- Figure 6 : une représentation schématique d'une onde de pression en fonction de la distance parcourue, selon l'invention ;
- Figure 7 : une représentation graphique d'une onde de pression en fonction du temps.

La figure 1 montre un circuit d'injection de fluide à haute pression 1 comportant une pompe-d'injection 2 de fluide à basse pression reliée par des conduits 3.1 et 3 à un réservoir 6 de fluide 5 et à au moins un injecteur-pompe 8 respectivement, selon l'invention.

La pompe 2 est incorporée dans un corps 4. Une alimentation en fluide dans un tel circuit s'effectue de la manière suivante. La pompe 2 aspire le fluide 5 contenu dans le réservoir 6 par le conduit 3.1. Dans un exemple, il peut s'agir d'un réservoir de carburant, tel que le gazole. Une fois monté en pression à l'intérieur de la pompe 2, le fluide 5 est envoyé à travers des conduits 3. Dans un exemple, la pompe basse pression 2 augmente la pression du fluide de 10 bars environ. Les conduits 3 comportent ici un distributeur 7 relié à au moins un injecteur-pompe 8. Dans un exemple, le distributeur 7 est relié à quatre injecteurs-pompes 8. L'injecteur-pompe 8 est relié à un cylindre 9 d'un moteur (non représenté) à l'intérieur duquel coulisse un piston 9.1. L'injecteur-pompe est destiné à expulser un volume de fluide à forte pression par un orifice (non représenté) obturé au repos par une aiguille d'injecteur (non représentée). Dans un exemple, la pression du fluide au moment de son expulsion de l'injecteur-pompe est de 2050 bars. L'injecteur-pompe 8 est également muni d'une électrovanne 10 dont l'ouverture 11 et la fermeture 12 sont commandées par un ordre Oi, figure 2. Par exemple, l'ouverture 11 et la fermeture 12 de l'électrovanne 10 de chacun des injecteurs-pompes 8 sont commandées par un ordre de commande 01 à 04, figures 1 et 2. L'électrovanne permet ainsi d'autoriser une alimentation intermittente en fluide de chaque injecteur-pompe. En réponse à cet ordre, l'électrovanne 10 peut se trouver en phase d'ouverture 11 ou de fermeture 12. L'ouverture peut être prédéterminée pendant une période 13 transitoire de façon à permettre une pré-injection de fluide dans l'injecteur-pompe. Le fluide est ensuite comprimé à l'intérieur de l'injecteur-pompe jusqu'à 300 bars. A 300 bars, l'aiguille de l'injecteur est délogée de l'orifice de l'injecteur-pompe. Le fluide est alors expulsé dans le cylindre du moteur à une pression de 2050 bars environ étant donné que l'arrivée de carburant dans l'injecteur-pompe est supérieure à la quantité pouvant s'échapper par l'orifice de l'injecteur-pompe.

Un retour de fluide en direction du réservoir s'effectue de la manière suivante. Le fluide circule dans le sens contraire du sens suivi par le fluide lors de l'alimentation du circuit lorsque l'électrovanne s'ouvre à nouveau. L'excès de fluide nécessaire pour une montée en pression efficace à l'intérieur de l'injecteur-pompe retourne alors dans le réservoir par d'autres conduits (non représentés) différents des conduits 3.

Selon l'invention, le circuit d'injection de fluide à haute pression 1 comporte un amortisseur d'onde de pression 14. L'amortisseur 14 est interposé entre une sortie de la pompe 2 en direction de l'injecteur-pompe 8 et l'injecteur-pompe 8, figure 1. Plus précisément, l'amortisseur 14 est situé à l'intérieur du corps 4 de la pompe 2, à l'endroit où se situe la sortie de la pompe en direction de l'injecteur-pompe 8. Cet amortisseur 14, comporte dans un exemple un cylindre 15, figure 4 avec une partie externe 16 pleine et une partie centrale 17 creuse. Une coupe transversale de l'amortisseur permet de visualiser une section transversale 18 de la partie centrale 17 du cylindre 15, figure 4. Sur cette section transversale 18, il est possible de distinguer un périmètre 19, une surface 20, et un centre 21. Dans un exemple préféré, le cylindre 15 est circulaire, figure 4, mais ce cylindre 15 peut également être rectangulaire.

A l'endroit où se situe le centre 21 de cette partie centrale 17 est insérée une tige 22, figures 3, 5. Cette tige 22 comporte au moins un plateau 23. La coupe transversale de l'amortisseur 14 permet également de visualiser une section transversale 24 du plateau 23, figure 4. Cette section transversale 24 permet de distinguer un périmètre 25 et une surface 26. La tige 22 comporte plusieurs plateaux 23, figures 3, 4 et 5. Sur la figure 3, on peut visualiser un plateau 23 en pointillé situé en dessous du plateau 23 présent dans le plan du dessin. Dans l'exemple préféré, la tige 22 comporte six plateaux 23 et a une longueur de soixante millimètres, figures 3 et 5. Les plateaux 23 sont disposés sur la tige 22 les uns à la suite des autres selon une même distance 27. A l'intérieur de la partie centrale 17 du cylindre 15, les plateaux 23 délimitent des compartiments 28. Dans l'exemple préféré, les plateaux 23 ont la forme d'un disque coupé selon une corde et délimitent cinq compartiments 28, figures 3, 4 et 5.

Les plateaux 23 sont identiques et les normales à leurs cordes sont orientées selon un angle 29 différent d'un plateau à un autre par rapport à un axe 30 défini par la tige 22 et passant par le centre 21. De préférence, les plateaux 23 sont orientés, alternativement, les uns par rapport aux autres selon un angle de 180° par rapport à l'axe 30 de la tige 22, figures 4 et 5. Les plateaux 23 sont disposés perpendiculairement à l'axe 30, figure 3. Dans un autre exemple, il serait possible de prévoir une orientation d'un angle différent de 180° produisant une progression hélicoïdale de ces orientations.

Selon l'invention, la surface 26 du plateau 23 correspond au moins à la moitié de la surface 20 de la section 18 de la partie centrale 17 du cylindre 15. Le périmètre 25 du plateau 23 épouse également partiellement le périmètre 19 de la partie centrale 17 de la section 18 du cylindre 15, figure 4.

Le périmètre 25 du plateau 23 possède une portion 31 et une portion 32. La portion 31 épouse le périmètre 19 du cylindre 15 alors que la portion 32 ne l'épouse pas, figure 4.

Le périmètre 19 du cylindre 15 possède également une portion 33 épousant le plateau 23 et une portion 34 ne l'épousant pas. Ainsi la portion 32 du plateau 23 et la portion 34 du cylindre 15 délimitent un orifice latéral 35 par rapport à l'axe 30 défini par la tige 22, figure 4. Du fait de la présence de cet orifice latéral 35 sur chaque plateau 23, les compartiments 28 sont ouverts à l'intérieur du cylindre 15, figure 3.

Le plateau 23 est réalisé de telle manière que, selon un axe 38 perpendiculaire à l'axe 30 défini par la tige 22, un point de la portion 31 du périmètre 25 du plateau 23 est séparé d'un autre point de la portion 32 du périmètre 25 d'une distance 36.

De plus, un point de la portion 32 est séparé d'un point de la portion 34 selon l'axe 38 perpendiculaire à l'axe 30 de la tige 22 d'une distance 37. Dans l'exemple préféré, la distance 36 est de 4,5 millimètres et la distance 37 est de 1,5 millimètres, pour un diamètre de 6 millimètres à plus ou moins 20%, On obtient ainsi un bon compromis entre la taille et la robustesse.

Lorsque le fluide 5 sous basse pression est injecté à l'intérieur des conduits 3, le fluide 5 subit sur son parcours une légère dépression, figure 6. Cette légère dépression, ou perte de charge, est représentée par une courbe 39 linéaire décroissante en fonction de la distance parcourue à l'intérieur des conduits 3. Le fluide 5 en mouvement percute l'électrovanne 10 au moment de la fermeture de cette dernière. Le fluide 5 est injecté à l'intérieur du cylindre 9 par une ouverture et une fermeture rapide de l'électrovanne 10. La fermeture 12 rapide de l'électrovanne 10 commandée par l'ordre O provoque une onde de pression 40, figure 6. Cette onde 40 se déplace dans le sens contraire du déplacement du fluide 5 dans le cas de l'alimentation en fluide du circuit. Ce déplacement en sens contraire se produit depuis l'injecteur-pompe 8 jusqu'à l'endroit où se situe la pompe 2.

Cette onde de pression 40 se déplace dans l'espace et dans le temps, figures 6 et 7. Cette onde de pression 40 émet au moins un pic de pression 41 suite à la fermeture de l'électrovanne 10, figure 7. Par exemple, sur la figure 7 sont représentés quatre pics de pression 41 d'une onde de pression 40 résultant de l'ouverture 11 et de la fermeture 12 successives de l'électrovanne 10 de chacun des quatre injecteurs-pompes 8 de fluide. Ces pics de pression 41 peuvent atteindre jusqu'à une pression de 60 bars.

Les orifices latéraux 35 et la disposition des plateaux 23 les uns au-dessus des autres créent des rétrécissements et des élargissements de sections à l'intérieur du cylindre 15 de l'amortisseur 14. Ces rétrécissements et ces élargissements de sections obligent le fluide à rompre sa trajectoire rectiligne. L'onde inverse doit passer par les mêmes endroits.

Le fluide 5 sortant de la pompe 2 pénètre à l'intérieur de l'amortisseur 14. La trajectoire 42 du fluide à l'intérieur du cylindre 15 a une forme sinusoïdale, figure 3. A l'extrémité opposée où le fluide 5 entre, l'onde de pression 40 pénètre à l'intérieur du cylindre 15 et décrit une même trajectoire 43 visible en pointillés sur la figure 3. Le fluide 5 sous pression crée des turbulences à l'intérieur des compartiments 28 après son passage à travers les orifices latéraux 35 atténuant sensiblement les pics de pressions de l'onde de pression jusqu'à 50% de leur valeur maximale.

## Revendications

1. - Circuit d'injection de fluide à haute pression(1) comportant une pompe d'injection de fluide à basse pression (2) reliée par des conduits (3, 3.1) à un réservoir (6) d'une part, et à au moins un injecteur-pompe (8) destiné à délivrer le fluide à forte pression d'autre part, comportant un amortisseur d'ondes de pression (14) interposé entre une sortie de la pompe en direction de l'injecteur-pompe et l'injecteur-pompe **caractérisé en ce que** l'amortisseur est placé dans un corps (4) de la pompe (2).

2. - Circuit (1) selon la revendication 1 **caractérisé en ce que** l'amortisseur (14) comporte un cylindre (15) dans lequel est insérée une tige (22) portant au moins un plateau (23).

3. - Circuit (1) selon la revendication 2 **caractérisé en ce qu'**une surface (26) d'une section (24) du plateau (23) correspond au moins à la moitié d'une surface (20) d'une section (18) d'une partie centrale (17) du cylindre (15) et qu'un périmètre (25) du plateau (23) épouse partiellement un périmètre (19) de la section (18) du cylindre (15).

4. - Circuit (1) selon la revendication 3 **caractérisé en ce qu'**une distance (36) séparant un premier point d'une portion (31) du périmètre (25) du plateau (23) épousant le périmètre (19) du cylindre (15) d'une part, d'un deuxième point du périmètre (25) du plateau (23) n'épousant pas le périmètre (19) du cylindre (15) d'autre part, cette distance étant mesurée selon un axe (38) perpendiculaire à l'axe (30) de la tige (22) est de 4,5 millimètres.

5. - Circuit (1) selon la revendication 4 **caractérisé en ce qu'**une distance (37) séparant un deuxième point d'une portion (32) du périmètre (25) du plateau (23) n'épousant pas le périmètre (19) du cylindre (15) d'une part, d'un troisième point d'une portion (31) du périmètre (19) du cylindre (15) n'épousant pas le périmètre (25) du plateau (23), cette distance étant mesurée selon un axe (38) perpendiculaire à l'axe (30) de la tige (22) est de 1,5 millimètres.

6. - Circuit (1) selon l'une des revendications 2 à 5 **caractérisé en ce que** la tige (22) comporte plusieurs plateaux (23) et que ces plateaux (23) sont disposés sur la tige (22) les uns à la suite des autres selon une même distance (27).

7. - Circuit (1) selon l'une des revendications 3 à 6 **caractérisé en ce que** les plateaux (23) sont identiques et sont orientés selon un angle (29) différent d'un plateau (23) à un autre par rapport à un axe (30) défini par la tige (22).

8. - Circuit (1) selon la revendication 7 **caractérisé en ce que** les plateaux (23) sont orientés les uns par rapport aux autres selon un angle de 180° par rapport à l'axe (30).

9. - Circuit (1) selon l'une des revendications 7 à 8 **caractérisé en ce que** le plateau (23) est disposé perpendiculairement à l'axe (30).

10. - Circuit (1) selon la revendication 3 et selon l'une des revendications 8 à 10 **caractérisé en ce qu'**une portion (32) du périmètre (25) du plateau (23) qui n'épouse pas le périmètre (19) du cylindre (15) ainsi qu'une portion (34) du périmètre (25) du cylindre (15) qui n'est pas épousé par le périmètre (25) du plateau (23) délimitent un orifice latéral (35) par rapport à l'axe (30).

11. - Circuit (1) selon les revendications 2 à 10 **caractérisé en ce que** la tige (22) comporte six plateaux (23) délimitant cinq compartiments (28) ouverts à l'intérieur du cylindre (15).

## Claims

1. - High pressure fluid injection circuit (1) comprising a low pressure fluid injection pump (2) linked by pipes (3, 3.1) to a reservoir (6) on the one hand, and to at least one pump-injector (8) for delivering the fluid at high pressure on the other hand, comprising a pressure wave absorber (14) interposed between an output of the pump leading toward the pump-injector and the pump-injector **characterized in that** the absorber is placed in a housing (4) of the pump (2).

2. - Circuit (1) as claimed in claim 1, **characterized in that** the absorber (14) comprises a cylinder (15) in which is inserted a rod (22) carrying at least one plate (23).

3. - Circuit (1) as claimed in claim 2, **characterized in that** a surface (26) of a section (24) of the plate (23) is equal to at least half of a surface (20) of a section (18) of a central part (17) of the cylinder (15), and **in that** a perimeter (25) of the plate (23) partially follows a perimeter (19) of the section (18) of the cylinder (15).

4. - Circuit (1) as claimed in claim 3, **characterized in that** a distance (36) separating a first point on a portion (31) of the perimeter (25) of the plate (23) following the perimeter (19) of the cylinder (15), on the one hand, from a second point on the perimeter (25) of the plate (23) which does not follow the perimeter (19) of the cylinder (15), on the other hand, this distance being measured along an axis (38) perpendicular to the axis (30) of the rod (22), is equal to 4.5 millimeters.

5. - Circuit (1) as claimed in claim 4, **characterized in that** a distance (37) separating a second point on a portion (32) of the perimeter (25) of the plate (23) which does not follow the perimeter (19) of the cylinder (15), on the one hand, from a third point on a portion' (31) of the perimeter (19) of the cylinder (15) which does not follow the perimeter (25) of the plate (23), this distance being measured along an axis (38) perpendicular to the axis (30) of the rod (22), is equal to 1.5 millimeters.

6. - Circuit (1) as claimed in one of claims 2 to 5, **characterized in that** the rod (22) has a plurality of plates (23) and **in that** these plates (23) are positioned on the rod (22) in succession and are spaced apart by the same distance (27) between them.

7. - Circuit (1) as claimed in one of claims 3 to 6, **characterized in that** the plates (23) are identical and are oriented at an angle (29) differing from one plate (23) to the next with respect to an axis (30) defined by the rod (22).

8. - Circuit (1) as claimed in claim 7, **characterized in that** the plates (23) are oriented with respect to each other at an angle of 180° with respect to the axis (30).

9. - Circuit (1) as claimed in one of claims 7 to 8, **characterized in that** the plate (23) is positioned perpendicularly to the axis (30).

10. - Circuit (1) as claimed in claim 3 and in one of claims 8 to 10, **characterized in that** a portion (32) of the perimeter (25) of the plate (23) which does not follow the perimeter (19) of the cylinder (15), combined with a portion (34) of the perimeter (25) of the cylinder (15) which is not followed by the perimeter (25) of the plate (23), delimits an opening (35) which is lateral with respect to the axis (30).

11. - Circuit (1) as claimed in one of claims 2 to 10, **characterized in that** the rod (22) has six plates (23) delimiting five compartments (28) opened inside the cylinder (15).

## Patentansprüche

1. Kreis (1) zum Einspritzen von Fluid mit hohem Druck, mit einer Pumpe (2) zum Einspritzen von Fluid mit niedrigem Druck, die über Leitungen (3, 3.1) einerseits mit einem Behälter (6) und andererseits mit mindestens einer Pumpe-Düse (8) verbunden ist, welche das unter hohem Druck stehende Fluid zuführen soll, und mit einem Druckwellendämpfer (14), der zwischen einem Auslass der Pumpe zur Pumpe-Düse hin und der Pumpe-Düse angeordnet ist, **dadurch gekennzeichnet, dass** der Dämpfer in einem Körper (4) der Pumpe (2) angeordnet ist.

2. Kreis (1) nach Anspruch 1, **dadurch gekennzeichnet, dass** der Dämpfer (14) einen Zylinder (15) aufweist, in den eine Stange (22) eingesetzt ist, die mindestens eine Platte (23) trägt.

3. Kreis (1) nach Anspruch 2, **dadurch gekennzeichnet, dass** eine Oberfläche (26) eines Querschnitts (24) der Platte (23) mindestens der Hälfte einer Oberfläche (20) eines Querschnitts (18) eines mittleren Teils (17) des Zylinders (15) entspricht und ein Umfang (25) der Platte (23) teilweise an einem Umfang (19) des Querschnitts (18) des Zylinders (15) anliegt.

4. Kreis (1) nach Anspruch 3, **dadurch gekennzeichnet, dass** ein Abstand (36) zwischen einerseits einem ersten Punkt eines Abschnitts (31) des Umfangs (25) der Platte (23), der am Umfang (19) des Zylinders (15) anliegt, und andererseits einem zweiten Punkt des Umfangs (25) der Platte (23), der nicht am Umfang (19) des Zylinders (15) anliegt, 4,5 Millimeter beträgt, wobei dieser Abstand gemäß einer zur Achse (30) der Stange (22) senkrechten Achse (38) gemessen wird.

5. Kreis (1) nach Anspruch 4, **dadurch gekennzeichnet, dass** ein Abstand (37) zwischen einerseits einem zweiten Punkt eines Abschnitts (32) des Umfangs (25) der Platte (23), der nicht am Umfang (19) des Zylinders (15) anliegt, und andererseits einem dritten Punkt eines Abschnitts (34) des Umfangs (19) des Zylinders (15), der nicht am Umfang (25) der Platte (23) anliegt, 1,5 Millimeter beträgt, wobei dieser Abstand gemäß einer zur Achse (30) der Stange (22) senkrechten Achse (38) gemessen wird.

6. Kreis (1) nach einem der Ansprüche 2 bis 5, **dadurch gekennzeichnet, dass** die Stange (22) mehrere Platten (23) aufweist und diese Platten (23) in gleichen Abständen (27) hintereinander an der Stange (22) angeordnet sind.

7. Kreis (1) nach einem der Ansprüche 3 bis 6, **dadurch gekennzeichnet, dass** die Platten (23) identisch sind und bezüglich einer durch die Stange (22) definierten Achse (30) gemäß einem von einer Platte (23) zur anderen unterschiedlichen Winkel (29) ausgerichtet sind.

8. Kreis (1) nach Anspruch 7, **dadurch gekennzeichnet, dass** die Platten (23) bezüglich der Achse (30) in einem Winkel von 180° zueinander ausgerichtet sind.

9. Kreis (1) nach Anspruch 7 oder 8, **dadurch gekennzeichnet, dass** die Platte (23) senkrecht zur Achse (30) angeordnet ist.

10. Kreis (1) nach Anspruch 3 und nach einem der Ansprüche 8 bis 10, **dadurch gekennzeichnet, dass** ein Abschnitt (32) des Umfangs (25) der Platte (23), der nicht am Umfang (19) des Zylinders (15) anliegt, und ein Abschnitt (34) des Umfangs (19) des Zylinders (15), an dem der Umfang (25) der Platte (23) nicht anliegt, eine bezüglich der Achse (30) seitliche Öffnung (35) begrenzen.

11. Kreis (1) nach einem der Ansprüche 2 bis 10, **dadurch gekennzeichnet, dass** die Stange (22) sechs Platten (23) aufweist, die fünf im Inneren des Zylinders (15) offene Kammern (28) begrenzen.
